# EUROPÄISCHE PATENTANMELDUNG

(11) **EP 4 617 189 A1**
(43) Veröffentlichungstag der Anmeldung: **17.09.2025**
(21) Anmeldenummer: 25000024.7
(22) Anmeldetag: 07.03.2025
(51) Int. Cl.: B65D 5/66

(54) **FALTSCHACHTEL, INSBESONDERE PIZZAKARTON**

(30) Priorität: 14.03.2024 DE 102024000838
(71) Anmelder: Mayr, Andreas, 81379 München (DE)
(72) Erfinder: Gnan, Christian, 80686 München (DE); Mayr, Andreas, 81379 München (DE); Merdonig, Rainer, 82131 Gauting (DE)

(57) **Zusammenfassung**

Faltschachtel (1) mit einem Bodenteil (10) und einem Deckelteil (12), die über ein Filmscharnier (11) relativ zueinander bewegbar sind. Der Bodenteil (10) hat einen viereckigen Bodenteil-Grundflächenkörper (10a) sowie eine hintere Bodenteil-Seitenwand (16a), zwei laterale Bodenteil-Seitenwände (16b) und eine vordere Bodenteil-Seitenwand (16c). Der Deckelteil (12) umfasst einen Deckelteil-Grundflächenkörper (12a), der dem Bodenteil-Grundflächenkörper (10a) geometrisch ähnlich ist. An einem hinteren Seitenrand des Deckelteil-Grundflächenkörpers (12a) ist das Filmscharnier (11) zum Bodenteil (10) und an den lateralen Seitenrändern des Deckelteil-Grundflächenkörpers (12a) sind zwei laterale Deckelteil-Seitenwände (17b) vorgesehen. Im geschlossenen Zustand der Faltschachtel (1) liegen die zwei lateralen Deckelteil-Seitenwände (17b) innen an den Bodenteil-Seitenwänden (16b) an. Eine Deckelteil-Verschlusswand (17f, 17m, 17f), die zumindest dreigeteilt ist, aufweist einen mittleren Verschlussbereich (17m) sowie zwei flankierende Stützbereiche (17f, 17f).

## Beschreibung

### Gebiet der Erfindung

Die Erfindung betrifft eine offen stapelbare Faltschachtel, insbesondere einen Pizza karton.

### Stand der Technik

Ein Beispiel für einen stapelfähigen Pizzakarton ist in der EP 0 912 406 B1 offenbart. In dieser Druckschrift ist ein Karton beschrieben, der als Klappdeckelbehälter für Nahrungsmittel ausgestaltet ist. In einer ersten Ausführungsform (Fig. 1-5) hat der Behälter ein Unterteil mit vier schrägen, miteinander verbundenen Seitenwänden 14a-d und ein Deckelteil mit drei miteinander verbundenen Seitenwänden 17f-c. Beim Schließen des Behälters müssen die Seitenwände des Bodenteils nach innen verformt werden. In anderen Worten, die Seitenwände des Deckelteils werden über die Seitenwände des Bodenteils gezwängt. In einer zweiten Ausführungsform (Fig. 6-9) sind die Seitenwände von Boden- und Deckelteil mit Knicklinien versehen (Fig. 6, Pos. 22/23), so dass der Behälter flach zusammengelegt werden kann. Die Schließproblematik ist dieselbe wie bei der ersten Ausführungsform. Der Behälter wird nur durch die gegenseitige Anlage der schrägen Seitenwände in seinem geschlossenen Zustand gehalten. Außerdem kann beim Schließen dieses Behälters nach EP 0 912 406 B1 der Fehler auftreten, dass die Teile 14b in Fig. 1 bzw. 14a/c in Fig. 6 hängen bleiben und sich nicht nach außen in die Kante des Deckelteils hinein "entfalten", was für die Stabilität des Behälters schlecht ist.

Eine weitere Lösung ist in der EP 2 263 951 B1 offenbart. Hier ist (siehe z.B. Fig. 5 und 6A/6B) ein Faltkarton für Nahrungsmittel gezeigt, der ein Bodenteil mit schrägen feststehenden Seitenwänden und ein Deckelteil mit beweglichen Seitenwänden hat. In Fig. 2A/2B sind zwar Laschenverbindungen 212/232 an Seitenlaschen gezeigt, die aber einen Einsatz ("tray 124", Abs. [0034]) zur Aufnahme von Lebensmitteln betreffen. Der Karton an sich ist in Abs. [0010] mit den zugehörigen Fig. 5-6B näher beschrieben. Die Druckschrift gibt keinen Hinweis darauf, dass die beiden seitlichen Seitenwände überhaupt anliegen, geschweige denn in einer Position fixiert sind.

Die Druckschrift FR 2 936 226 A1 offenbart stapelfähige Kartons mit schrägen Seitenwänden am Bodenteil (Fig. 2 und 17). Hier sind in den Figuren 10 bis 17 zahlreiche Ausführungsformen gezeigt, bei denen die schrägen Seitenwände des Bodenteils mit Ausnehmungen versehen sind, in die entsprechende Bereiche des Deckelteils eingreifen, um Formschlussverbindungen zwischen Deckel und Bodenteil zu bilden.

Auch die EP 0 548 879 A1 offenbart stapelfähige Kartons mit schrägen Seitenwänden und vielen verschiedenen Formschlussverbindungen zwischen Deckel und Bodenteil, siehe Figuren 1 bis 32.

Die Patentschrift EP 1 992 574 B2 zeigt ebenfalls stapelbare Pizzaschachteln (Stapelbarkeit siehe z.B. Sp. 8, Z. 19ff). In Abs. [0033] dieser Patentschrift ist des Weiteren beschrieben, wie der Pizzakarton durch Einschnappen von am Deckel 4 vorgesehenen Laschen 42 in entsprechenden Ausnehmungen 43 geschlossen wird. Die Laschen 42 und Ausnehmungen 43 befinden sich an der rückseitigen Seitenwand der Pizzaschachtel und bilden eine Einrastverbindung, die zum Öffnen des Deckels nicht gelöst wird. Beim Öffnen des Deckels wird vielmehr die Lasche 46 ergriffen (Fig. 3), über die der Deckel 4 abgerissen werden kann, siehe Abs. [0031], Z. 55ff.

Schließlich zeigt die Druckschrift JP 2015-101408 A quaderförmige Faltschachteln, die aufeinander, aber nicht ineinander stapelbar sind. Jede Faltschachtel hat nach oben abstehende Kartonnasen 9 (siehe z.B. Fig. 3 und 4), die ein Verrutschen der darüber gestapelten Faltschachtel verhindern. In Fig. 2 sind ein Deckelteil 6 und ein Einsteckteil 7 gezeigt, das durch zwei Einschnitte 8 dreigeteilt ist. In Absatz [0031] der englischen Maschinenübersetzung ist beschrieben, dass die beiden äußeren Bereiche des Einsteckteils 7 nach dem Schließen der Faltschachtel innen an der Vorderwand 2 der Faltschachtel anliegen (vgl. Fig. 2 und 3) und der mittlere Bereich zwischen den beiden Einschnitten 8 außen an der Vorderwand 2 anliegt.

Ausgehend von diesem Stand der Technik liegt der vorliegenden Erfindung die Aufgabe zugrunde, eine offen stapelbare Faltschachtel bereitzustellen, bei der sich mit minimalem Aufwand für den Benutzer eine definierte Anlage der Seitenwände eines Oberteils an den zugehörigen Seitenwänden eines Unterteils sowie eine stabile Beibehaltung dieses Anlagezustands ergibt. Des Weiteren besteht die Aufgabe darin, eine vormontierbare Faltschachtel bereitzustellen, die auf volumensparende Weise gestapelt und somit günstig transportiert werden kann. Zudem besteht die Aufgabe darin, eine Ressourcen sparende und dennoch in der Handhabung stabile Faltschachtel durch geschickte gegenseitige Stützung der Seitenwände unter Ausnutzung einer Membrantragwirkung bereitzustellen.

Noch eine weitere Aufgabe der vorliegenden Erfindung besteht darin, eine Verschlusseinrichtung bereitzustellen, mit der man die Faltschachtel auf einfache und sichere Weise verschließen kann.

Die Aufgabe wird mit einer Faltschachtel gemäß der vorliegenden Erfindung mit den Merkmalen des Anspruchs 1 gelöst.

Vorteilhafte Ausgestaltungen der erfindungsgemäßen Vorrichtung sind in den Unteransprüchen dargelegt.

Die erfindungsgemäße Faltschachtel hat allgemein den Zweck einer stabilen und gleichzeitig Ressourcen sparenden flachen Verpackung, und dient insb. als Transportverpackung von flachen To Go-Lebensmitteln wie zum Beispiel als Pizzakarton für fertig zubereitete Pizzas. Es handelt sich vorzugsweise um eine flache Faltschachtel für einen flachen Inhalt (Höhe << Länge / Breite). Es sind aber auch höhere Faltschachteln angedacht, in denen z.B. Torten, Tortenstücke, Hähnchenteile etc. Platz finden. Als Faltschachtel versteht sich dabei ein aus einem plattenförmigen, geschnittenen und gerillten bzw. perforierten Vorprodukt durch Falzen und Fügen erzeugter dreidimensionaler geschlossener Behälter. In diesem Kontext soll "geschlossen" bedeuten, dass alle Seiten des Behälters eine Wandung haben, welche jedoch Durchbrüche bzw. Öffnungen enthalten können.

Die Schritte der Erzeugung der Faltschachtel ausgehend vom Vorprodukt beinhalten erstens die Vormontage und zweitens das Schließen derselben. Nach der Vormontage hat die Faltschachtel also einen vormontierten Zustand, bei dem der Bodenteil wannenförmig und der Deckelteil flächig ist (wobei "flächig" nicht streng planar bedeutet, sondern dieses Deckelteil vielmehr entlang Rillungen vorgefalzt sein kann). Im vormontierten Zustand kann das Deckelteil zwar schon auf dem Bodenteil aufliegen, doch meist sind Deckelteil und Bodenteil eher weit, z.B. etwas über 90° oder sogar um ca. 180° geöffnet. Bei einem Öffnungswinkel von ca. 180° sind die Faltschachteln im vormontierten Zustand volumensparend stapelbar und können auf diese Weise gut gelagert und auch transportiert bzw. versandt werden. Dieser gestapelte Zustand ist zur Verdeutlichung in Fig. 3 dargestellt. Bei einem Öffnungswinkel von etwas über 90° sind die Faltschachteln im vormontierten Zustand zudem flächensparend stapelbar, weil die Deckelteile senkrecht stehen und die Faltschachtel dadurch weniger Standfläche benötigt. Dies ermöglicht z.B. bei der Verwendung als Pizzakarton effizientere Arbeitsabläufe als bei vergleichbaren herkömmlichen Pizzakartons, die im vormontierten Zustand nur geschlossen gut stapelbar sind und zum Befüllen zuerst wieder geöffnet werden müssen.

Die Vormontage kann im Unterschied zu vergleichbaren herkömmlichen Faltschachteln zu einem früheren Zeitpunkt und/oder in größerer Stückzahl sowie gegebenenfalls automatisiert erfolgen. Die Vormontage kann in Teilschritten erfolgen und auch zum Teil oder ganz rückgängig gemacht werden, sofern die Fügungen lösbar bzw. bedingt lösbar sind.

Vor der Verwendung der Faltschachtel, konkret vor dem Einlegen der Pizza und dem Schließen der Faltschachtel, ist diese also im vormontierten Zustand und wird in der Regel in diesem Zustand zwischengelagert oder auch transportiert und zwischengelagert. Die Vormontage kann nur durch Falzen und form-, kraft- und/oder stoffschlüssiges Fügen erfolgen. Die Vormontage kann von Hand im einfachsten Fall ohne Hilfsmittel bis komplett maschinell erfolgen. Die Vormontage kann erst durch den Benutzer der Faltschachtel oder schon durch den Hersteller bzw. ein weiterverarbeitendes Unternehmen erfolgen. In letzterem Fall muss der Benutzer der Faltschachtel wie z.B. ein Pizzabäcker die Faltschachtel für die Verwendung nur noch befüllen und schließen.

Das Schließen erfolgt durch Falzen und kraft-, form- und/oder stoffschlüssige Fügung, wobei diese lösbar, unter Zerstörung lösbar oder auch nicht lösbar sein kann. Bei einer stoffschlüssigen Fügung mittels Klebung kann diese mithilfe von Klebeflächen zwischen Teilen der Faltschachtel oder auch mithilfe von Klebeband oder Aufklebern erfolgen.

Für das Material der Faltschachtel kommt insbesondere Pappe als Voll- oder Wellpappe wie auch Karton oder Papier in Frage, auch Kunststoffe oder Metalle sind vorstellbar. Die spezielle konstruktive Leichtbaugestaltung der Faltschachtel stellt im Grunde ein Leichtbau-Tragwerk mit hoher Verwindungssteifigkeit und Druckstabilität dar. Dies führt zu einer Handhabungs-Robustheit bei gleichzeitig signifikant geringem Materialaufwand. Im Vergleich zum Stand der Technik ist die erfindungsgemäße Faltschachtel aus dünnem/leichten Karton oder Vollpappe eine sehr ressourcensparende Faltschachtel, wobei es nicht nur um Einsparungen bezüglich des Materials an sich, sondern auch um den Ökologieaspekt der Ressourcenschonung geht.

Die spezielle konstruktive Leichtbaugestaltung der erfindungsgemäßen Faltschachtel basiert auf folgenden Aspekten.

Bereits im vormontierten Zustand verleihen die feststehenden, umlaufend miteinander verbundenen Seitenwände des Bodenteils diesem eine Grundsteifigkeit in der Handhabung beim Befüllen und Verschließen. Die Seitenwände müssen auch zum Schließen nicht verbogen bzw. eingeknickt werden und weisen somit unabhängig vom vormontierten oder geschlossenen Zustand der Faltschachtel keine Schwachstellen bezüglich Steifigkeit auf.

Die hier verwendeten Bezeichnungen Bodenteil und Deckelteil sind der Anschaulichkeit halber verwendet und weil es so als der Regelfall erwartet wird. Eine Verwendung der erfindungsgemäßen Faltschachtel, bei der das Deckelteil räumlich unten und das Bodenteil räumlich oben liegt bzw. beide anders orientiert im Raum liegen, ist auch denkbar und eingeschlossen.

Die Faltschachtel hat insbesondere einen einstückigen Aufbau, d.h. Bodenteil und Deckelteil bestehen aus demselben Vorprodukt, werden zusammenhängend ausgeschnitten und bleiben mindestens bis nach dem Schließen der Faltschachtel unzertrennt. Ergänzend können vorpräparierte Trennmöglichkeiten im Bereich zwischen Bodenteil und Deckelteil vorhanden sein, z.B. eine Perforation und/oder ein Reißband. Dies hat den Vorteil, über zwei "Teller" zu verfügen, oder ist analog dem Frische-Verschluss von Call a Pizza. Zudem können beide Teilstücke auch Durchbrüche oder Ausschnitte aufweisen.

Die Form der Bodenteil- und Deckelteil-Grundflächenkörper ist viereckig, insbesondere nahezu quadratisch. Die Bodenteil- und Deckelteil-Seitenwände sowie die Scharnier-Seitenwand können aber auch Trapeze darstellen (echte bzw. konvexe und keine überschlagenen). In andern Fällen können die Flächen der Trapeze reduzierende Durchbrüche bzw. Ausschnitte aufweisen und/oder an die Trapeze sind erweiternde Laschen angestückelt. Zudem können in anderen Fällen die zwei bei einem Trapez parallelen Seiten auch nur näherungsweise parallel zueinander sein, wodurch z.B. die Bodenteil- und Deckelteil-Grundflächenkörper nicht parallel zueinander angeordnet oder ein bzw. beide Grundflächenkörper gekrümmt geformt werden können.

In Zusammenhang mit den Bodenteil-Seitenwänden und der Scharnier-Seitenwand bedeutet "feststehend", dass sie eine gewisse formbeibehaltende Steifigkeit aufweisen und zum Schließen der Faltschachtel nicht umgelegt, geknickt oder verbogen werden müssen. Die umlaufende Verbindung dieser Seitenwände untereinander muss dabei jeweils nicht über die ganze Höhe der Faltschachtel gehen.

Dass die Bodenteil-Seitenwände zum Bodenteil-Grundflächenkörper einen individuellen Winkel von mehr als 90° aufweisen, bedeutet, dass sie nicht rechtwinklig abstehen, sondern vom Bodenteil-Grundflächenkörper weg nach außen geneigt sind. "Individuell" bedeutet dabei, dass dieser Winkel von Bodenteil-Seitenwand zu Bodenteil-Seitenwand auch unterschiedlich sein kann.

### Kurze Beschreibung der Figuren

Fig. 1 zeigt eine erfindungsgemäße Faltschachtel;
Fig. 2 zeigt eine perspektivische Ansicht der erfindungsgemäßen Faltschachtel im geschlossenen Zustand;
Fig. 3 zeigt schematisch, wie die erfindungsgemäßen Faltschachteln platzsparend gestapelt werden können.

### Ausführliche Beschreibung der bevorzugten Ausführungsform

Fig. 1 zeigt eine Faltschachtel 1, die einstückig aus einem Bodenteil 10 und einem Deckelteil 12 besteht. Der Bodenteil 10 besteht aus einem viereckigen Bodenteil-Grundflächenkörper 10a. Im konkreten Fall ist der Bodenteil-Grundflächenkörper 10a quadratisch und besitzt eine hintere Bodenteil-Seitenwand 16a, zwei laterale Bodenteil-Seitenwände 16b und eine vordere Bodenteil-Seitenwand 16c. Die Bodenteil-Seitenwände 16a, 16b und 16c sind im vormontierten Zustand gegenüber dem Bodenteil-Grundflächenkörper 10a nach außen geneigt und umlaufend miteinander verbunden. Die Bodenteil-Seitenwände 16a, 16b und 16c weisen zum Bodenteil-Grundflächenkörper 10a einen Neigungswinkel β von mehr als 90° auf. Die Neigungswinkel β sind bei allen Bodenteil-Seitenwänden 16a, 16b, 16c gleich. Die lateralen Deckelteil-Seitenwände 17b und/oder die lateralen Bodenteil-Seitenwände 16b können zur Stabilitätserhöhung gegen ein Ausbeulen mit einem Rillenmuster oder einer Prägung versehen sein.

Der Deckelteil 12 besteht aus einem Deckelteil-Grundflächenkörper 12a, an dem sich zwei laterale Deckelteil-Seitenwände 17b befinden. Der Deckelteil-Grundflächenkörper 12a hat dieselbe Grundform wie der Bodenteil-Grundflächenkörper 10a. Der Deckelteil-Grundflächenkörper 12a ist über ein Filmscharnier 11 mit der hinteren Bodenteil-Seitenwand 16a verbunden. Im vormontierten Zustand sind die lateralen Deckelteil-Seitenwände 17b relativ zueinander und relativ zum Deckelteil-Grundflächenkörper 12a um eine Falzkante 55 beweglich, ohne dass sie selbst verbogen werden müssen.

Am vorderen Rand des Deckelteil-Grundflächenkörpers 12a befindet sich gemäß dem in Fig. 1 gezeigten Beispiel ein mittlerer Verschlussbereich 17m und zwei flankierende Stützbereiche 17f. Der mittlere Verschlussbereich 17m ist mit einer Verschlusseinrichtung 18 versehen, die gemäß Fig. 1 in einen Einschnitt E eingesteckt wird, der sich im dargestellten Beispiel in der vorderen Bodenteil-Seitenwand 16c befindet. Optional ist die Verschlusseinrichtung 18 mit einer Einführspritze 19 versehen. Im geschlossenen Zustand der Faltschachtel 1 legt sich die mittlere Deckelteil-Verschlusswand 17m also außen an die vordere Bodenteil-Seitenwand 16c an (siehe auch Fig. 2). Im Gegensatz dazu liegen die beiden flankierenden Stützbereiche 17f im geschlossenen Zustand der Faltschachtel 1 innen an der vorderen Bodenteil-Seitenwand 16c an.

Zwischen dem Deckelteil-Grundflächenkörper 12a und den beiden flankierenden Stützbereichen 17f, 17f befinden sich Falzkanten 66, um welche die flankierenden Stützbereiche 17f, 17f spätestens beim Schließen der Faltschachtel 1 geknickt werden. Zwischen dem Deckelteil-Grundflächenkörper 12a und dem mindestens einen mittleren Verschlussbereich 17m befindet sich eine Falzkante 67, um welche der mindestens eine mittlere Verschlussbereich 17m spätestens beim Schließen der Faltschachtel 1 geknickt wird. Die Falzkanten 66, 66 und die Falzkante 67 liegen nicht auf einer Linie. Der Deckelteil-Grundflächenkörper 12 liegt im Bereich dieser Falzkante 67 formschlüssig in einer Aussparung 15, was die Verwindungssteifigkeit der Faltschachtel 1 weiter erhöht.

Zur Erleichterung des Verständnisses seien drei Zustände definiert. Der erste Zustand bezieht sich auf das Stadium, in dem ein planarer, zweidimensionaler Zuschnitt (nicht gezeigt) vorliegt, aus dem später die erfindungsgemäße Faltschachtel 1 entsteht. Der zweite Zustand ist der sogenannte vormontierte Zustand, der in Fig. 1 und 3 dargestellt ist. Gemäß Fig. 3 sind mehrere erfindungsgemäße stapelbare Faltschachteln 1 mit dem wannenförmigen Bodenteil nach dem Falten des Zuschnitts im gestapeltem Zustand gezeigt. Der dritte Zustand ist der geschlossene Zustand der Faltschachtel 1 (Fig. 2).

Im geschlossenen Zustand der Faltschachtel 1 liegen die lateralen Deckelteil-Seitenwände 17b näherungsweise (nicht technisch exakt) innen an den jeweiligen lateralen Bodenteil-Seitenwänden 16b an. Darüber hinaus weisen die zwei flankierenden Stützbereiche 17f äußere Randbereiche 30a auf (Fig. 1), die im geschlossenen Zustand der Faltschachtel einen vorderen Randbereich 30b der jeweiligen lateralen Bodenteil-Seitenwand 16b berühren. Durch das Rückstellverhalten der flankierenden Stützbereiche 17f und der lateralen Deckelteil-Seitenwände 17b wird sichergestellt, dass die Stützbereiche 17f und die Deckelteil-Seitenwände 17b eine definierte Anlage innen an den Bodenteil-Seitenwänden 16c bzw. 16b haben. Dadurch ist auch die definierte gegenseitige Anlage der Randbereiche 30a und 30b gewährleistet, wodurch die Deckelteil-Seitenwände 17b nach außen gegen die Innenflächen der lateralen Bodenteil-Seitenwände 16b gedrückt und in dieser Position gehalten bzw. fixiert werden.

Im geschlossenen Zustand der Faltschachtel 1 klemmen der mittlere Verschlussbereich 17m und die flankierenden Stützbereiche 17f die vordere Bodenteil-Seitenwand 16c regelrecht zwischen sich ein, wodurch letztere sehr gut gehalten und gegen ein Ausbeulen und Durchbiegen geschützt ist. Gleichzeitig besteht am Deckelteil-Grundflächenkörper 12a eine Membrantragwirkung durch seine feste Abstützung an allen seinen Seitenrändern.

Fig. 2 zeigt deutlich den mittleren Verschlussbereich 17m, der die vordere Bodenteil-Seitenwand quasi umgreift. Die beiden flankierenden Stützbereiche 17f sind hinter der vorderen Bodenteil-Seitenwand 16c verborgen.

Die Verschlusseinrichtung 18 ist im Normalfall als Lasche ausgebildet, die in den Einschnitt E eingeführt wird. Dieser Einschnitt E kann sich an entsprechender Stelle am Bodenteil 10 befinden, zum Beispiel an der vorderen Bodenteil-Seitenwand 16c, wie in Fig. 1 gezeigt, oder auch direkt im Bodenteil-Grundflächenkörper 10a, was nicht gezeigt ist. In letzterem Fall müssten der mittlere Verschlussbereich 17m und/oder die Einstecklasche natürlich soweit verlängert sein, dass diese bis zum Einschnitt reicht. Es ist aber auch eine Durchdrückverbindung möglich, bei der mindestens ein Durchdrückbereich des mindestens einen mittleren Verschlussbereichs 17m in einen entsprechend vorgestanzten Bereich am Bodenteil 10 eingedrückt wird. In analoger Weise wäre auch ein Klettverschluss denkbar. Schließlich kann der mindestens eine mittlere Verschlussbereich auch mit einer vorgefertigten, durch eine Schutzfolie abgedeckten Klebefläche versehen sein, die beim Schließen der Faltschachtel 1 nach Abziehen der Schutzfolie mit einem entsprechenden Gegenpart am Bodenteil 10 verbunden wird.

Die optionale Einführspitze 19 erleichtert nicht nur das Einführen der als Lasche ausgebildeten Verschlusseinrichtung, sondern kann, wenn sie durch den Einschnitt E eingeschoben ist, auch bis unter die Pizza reichen, was ihr zusätzlichen Halt verleiht.

### Bezugszeichenliste:

| | |
|---|---|
| 1 | Faltschachtel |
| 10 | Bodenteil |
| 10a | Bodenteil-Grundflächenkörper |
| 11 | Filmscharnier |
| 12 | Deckelteil |
| 12a | Deckelteil-Grundflächenkörper |
| 15 | Aussparung |
| 16a | hintere Bodenteil-Seitenwand |
| 16b | laterale Bodenteil-Seitenwand |
| 16c | vordere Bodenteil-Seitenwand |
| 17b | Deckelteil-Seitenwand |
| 17f | flankierender Stützbereich |
| 17m | mittlerer Verschlussbereich |
| 18 | Verschlusseinrichtung |
| 19 | Einführspitze |
| 30a | äußerer Randbereich |
| 30b | vorderer Randbereich |
| 17f, 17m, 17f | Deckelteil-Verschlusswand |
| 55 | Falzkante |
| 66 | Falzkante |
| 67 | Falzkante |
| E | Einschnitt |
| β | Neigungswinkel |

## Patentansprüche

1. Faltschachtel (1), die einstückig ist sowie ein Bodenteil (10) und ein Deckelteil (12) aufweist, die über ein Filmscharnier (11) relativ zueinander bewegbar sind,
wobei der Bodenteil (10) einen viereckigen, vorzugsweise quadratischen Bodenteil-Grundflächenkörper (10a) hat sowie im vormontierten als auch im geschlossenen Zustand der Faltschachtel (1) sich von einem Seitenrand des Bodenteil-Grundflächenkörpers (10a) eine hintere Bodenteil-Seitenwand (16a), von zwei benachbarten Seitenrändern des Bodenteil-Grundflächenkörpers (10a) zwei laterale Bodenteil-Seitenwände (16b) und von einem vorderen Seitenrand des Bodenteil-Grundflächenkörpers (10a) eine vordere Bodenteil-Seitenwand (16c) nach oben erstrecken, wobei die Bodenteil-Seitenwände (16a, 16b, 16c) im Wesentlichen planar und umlaufend verbunden sind sowie relativ zum Bodenteil-Grundflächenkörper (10a) einen individuellen Neigungswinkel β von mehr als 90° aufweisen,
wobei der Deckelteil (12) einen Deckelteil-Grundflächenkörper (12a) aufweist, der im Wesentlichen geometrisch ähnlich zum Bodenteil-Grundflächenkörper (10a) des Bodenteils (10) ist, und an einem hinteren Seitenrand des Deckelteil-Grundflächenkörpers (12a) das Filmscharnier (11) zum Bodenteil (10) und an den lateralen Seitenrändern des Deckelteil-Grundflächenkörpers (12a) zwei laterale Deckelteil-Seitenwände (17b) vorgesehen sind, wobei zwischen den lateralen Deckelteil-Seitenwänden (17b) und dem Deckelteil-Grundflächenkörper (12a) spätestens beim Schließen der Faltschachtel (1) eine Falzkante (55) gebildet wird, wobei im geschlossenen Zustand der Faltschachtel (1) die zwei lateralen Deckelteil-Seitenwände (17b) innen an den Bodenteil-Seitenwänden (16b) anliegen,
**dadurch gekennzeichnet, dass**
- am vorderen Seitenrand des Deckelteil-Grundflächenkörpers (12a) eine Deckelteil-Verschlusswand (17f, 17m, 17f) vorgesehen ist, die zumindest dreigeteilt ist und mindestens einen mittleren Verschlussbereich (17m) sowie zwei flankierende Stützbereiche (17f, 17f) aufweist,
- im geschlossenen Zustand der Faltschachtel (1) mindestens einer des mindestens einen mittleren Verschlussbereichs (17m) außen an der vorderen Bodenteil-Seitenwand (16c) anliegt und die zwei flankierenden Stützbereiche (17f, 17f) innen an der vorderen Bodenteil-Seitenwand (16c) anliegen, und
- mindestens einer des mindestens einen mittleren Verschlussbereichs mit einer Verschlusseinrichtung (18) versehen ist, die beim Schließen der Faltschachtel (1) mit einem entsprechenden Gegenpart am Bodenteil (10) verbunden wird.

2. Faltschachtel (1) nach Anspruch 1, **dadurch gekennzeichnet, dass** die zwei flankierenden Stützbereiche (17f, 17f) äußere Randbereiche (30a) aufweisen, die im geschlossenen Zustand der Faltschachtel (1) einen vorderen Randbereich (30b) der jeweiligen lateralen Bodenteil-Seitenwand (16b) berühren, wodurch eine gegenseitige Abstützung zwischen diesen Randbereichen (30a, 30b) besteht.

3. Faltschachtel (1) nach einem der vorhergehenden Ansprüche, **dadurch gekennzeichnet, dass** der mindestens eine mittlere Verschlussbereich (17m) und die beiden flankierenden Stützbereiche (17f, 17f) die vordere Bodenteil-Seitenwand (16c) zwischen sich einklemmen.

4. Faltschachtel (1) nach einem der vorhergehenden Ansprüche, **dadurch gekennzeichnet, dass** die Verschlusseinrichtung (18) mindestens eine Lasche darstellt, die dafür ausgelegt ist, in mindestens einen Einschnitt (E) eingesteckt zu werden, der sich im Bodenteil (10) befindet.

5. Faltschachtel (1) nach Anspruch 4, **dadurch gekennzeichnet, dass** die mindestens eine Lasche der Verschlusseinrichtung (18) zusätzlich eine Einführspitze (19) aufweist.

6. Faltschachtel (1) nach einem der vorhergehenden Ansprüche, **dadurch gekennzeichnet, dass** mindestens eine der lateralen Deckelteil-Seitenwände (17b) mit einem Rillenmuster oder einer Prägung versehen ist.

7. Faltschachtel (1) nach einem der vorhergehenden Ansprüche, **dadurch gekennzeichnet, dass** Falzkanten (66, 67) zwischen dem Deckelteil-Grundflächenkörper (12a) und dem mindestens einen mittleren Verschlussbereich (17m) bzw. den beiden flankierenden Stützbereichen (17f, 17f), die spätestens beim Schließen der Faltschachtel (1) gebildet werden, nicht auf einer Linie liegen.
